# EUROPÄISCHE PATENTSCHRIFT

(11) **EP 3 122 978 B1**
(45) Veröffentlichungstag und Bekanntmachung des Hinweises auf die Patenterteilung: **23.10.2019**
(21) Anmeldenummer: 15713313.3
(22) Anmeldetag: 26.03.2015
(51) Int. Cl.: E06B 3/62, E06B 3/96, E06B 3/22

(54) **KUNSTSTOFF-HOHLKAMMERPROFIL FÜR DEN FENSTER- UND TÜRENBAU SOWIE VERWENDUNG EINES DERARTIGEN KUNSTSTOFF-HOHLKAMMERPROFILS**
PLASTIC HOLLOW CHAMBER PROFILE FOR THE CONSTRUCTION OF WINDOWS AND DOORS AND USE OF SUCH A PLASTIC HOLLOW CHAMBER PROFILE
PROFILÉ CREUX EN MATIÈRE PLASTIQUE POUR LA FABRICATION DE PORTES ET DE FENÊTRES ET UTILISATION D'UN TEL PROFILÉ CREUX EN MATIÈRE PLASTIQUE

(30) Priorität: 26.03.2014 DE 102014104190
(43) Veröffentlichungstag der Anmeldung: 01.02.2017
(73) Patentinhaber: REHAU AG + Co, 95111 Rehau (DE)
(72) Erfinder: GÜNEY, Mert, 86660 Tapfheim (DE); ECKERT, Stefan, 91301 Forchheim (DE); KOLLER, Markus, 86701 Rohrenfels (DE); GORBUNOV, Igor, 90768 Fürth (DE); MELZER, Klaus, 91099 Poxdorf (DE); CAFUTA, Thomas, A-8402 Werndorf (AT)
(86) Internationale Anmeldenummer: PCT/EP2015/056485
(87) Internationale Veröffentlichungsnummer: WO 2015/144795

(56) Entgegenhaltungen:
- EP-A1- 1 801 342
- WO-A1-2014/026756
- DE-A1- 10 028 802
- DE-U1-202011 052 426
- FR-A1- 2 800 437

## Beschreibung

Die vorliegende Erfindung betrifft ein Kunststoff-Hohlkammerprofil für den Fenster- und Türenbau mit einem an einer Profilaußenseite angeordneten Falz sowie die Verwendung eines derzeitigen Kunststoff-Hohlkammerprofils zur Herstellung einer Verbindung zwischen dem Kunststoff-Hohlkammerprofil und einem Pfosten- und / oder Sprossenprofil unter Verwendung eines Verbinders.

Derartige Kunststoff-Hohlkammerprofile sind aus dem Stand der Technik in großer Anzahl bekannt, beispielsweise aus der EP 1 801 342 A1 und der WO 2014/026756 A1. Das Kunststoff-Hohlkammerprofil der WO 2014/026756 A1 offenbart alle Merkmale des Oberbegriffs des Anspruchs 1.

Derzeit werden bei der Fertigung von Kunststofffenstern und Kunststofftüren aus derartigen Kunststoff-Hohlkammerprofilen zur Erstellung mechanischer Verbindungen zwischen den Hohlkammerprofilen und Pfostenprofilen oder Stahlarmierungen Befestigungsmittel eingesetzt, die im nach außen hin nicht sichtbaren Bereich des Hohlkammerprofils liegen. Daher müssen die Befestigungselemente derart in das Hohlkammerprofil eingebracht werden, dass der Kopf des Befestigungselements an einer im Verwendungszustand des Fensters oder der Tür nicht sichtbaren Stelle auf einer ebenen Profilaußenseite des Kunststoff-Hohlkammerprofils aufgesetzt ist. Dadurch stellt der auf die Profilaußenseite aufgestellte Kopf des Befestigungselements eine Erhöhung der Profilaußenseite dar, die bei der Anbringung weiterer Verbindungsprofile wie Blendrahmenverbreiterungen, Sohlbankprofilen und dergleichen eine räumliche Beeinträchtigung der Verbindung mit dem entsprechenden Kunststoff-Hohlkammerprofil verursachen können.

Vor diesem Hintergrund liegt der vorliegenden Erfindung die Aufgabe zugrunde, ein Kunststoff-Hohlkammerprofil für den Fenster- und Türenbau zur Verfügung zu stellen, das die Nachteile des Stands der Technik überwindet. Insbesondere soll das erfindungsgemäße Kunststoff-Hohlkammerprofil bei einer Verbindung des Kunststoff-Hohlkammerprofils mit einem Verbindungsprofil wie einer Blendrahmenverbreiterung oder einem Sohlbankprofil räumlich weniger eingeschränkt sein. Darüber hinaus soll das erfindungsgemäße Kunststoff-Hohlkammerprofil leicht verarbeitbar und kostengünstig herstellbar sein. Darüber hinaus liegt die vorliegende Erfindung in der Verwendung eines derartigen Kunststoff-Hohlkammerprofils zur Herstellung einer Verbindung zwischen dem erfindungsgemäßen Kunststoff-Hohlkammerprofil und einem Pfosten- und/oder Sprossenprofil.

Diese und andere Aufgaben werden durch ein Kunststoff-Hohlkammerprofil für den Fenster- und Türenbau mit den Merkmalen des Anspruchs 1 bzw. durch die Verwendung eines derartigen Kunststoff-Hohlkammerprofils mit den Merkmalen des Anspruchs 7 gelöst. Bevorzugte Ausführungsformen des erfindungsgemäßen Kunststoff-Hohlkammerprofils sind in den abhängigen Ansprüchen beschrieben.

Gemäß der vorliegenden Erfindung wurde erkannt, dass die Erhöhungen auf die Profilaußenseite aufgesetzten Kopf eines verwendeten Verbindungselements dadurch vermieden werden können, wenn dieser Kopf des Verbindungselements in eine entsprechende Nut zur Aufnahme dieses Kopfes, die in die Profilaußenseite des Kunststoff-Hohlkammerprofils aufgenommen ist, aufgenommen ist. Wird in das Kunststoff-Hohlkammerprofil ein Befestigungsmittel eingebracht, das an seiner Profilaußenseite eine derartige Nut aufweist, kann der Kopf des Befestigungsmittels in diese Nut aufgenommen werden, so dass dieser keine Erhöhung an der Profilaußenseite mehr darstellt. Dadurch stört der bei herkömmlichen Kunststoff-Hohlkammerprofilen an der Profilaußenwand aufstehende Kopf des Befestigungsmittels nicht mehr, wenn das erfindungsgemäße Kunststoff-Hohlkammerprofil mit Verbindungsprofilen wie Blendrahmenverbreiterungen, Sohlbankprofilen und dergleichen eine entsprechende Verbindung eingehen soll. Darüber hinaus ist ein Kunststoff-Hohlkammerprofil mit einer derartigen Nut leicht herzustellen und kann mit herkömmlichen Methoden verarbeitet werden.

Damit liegt die vorliegende Erfindung in der Bereitstellung eines Kunststoff-Hohlkammerprofils für den Fenster- und Türenbau mit einem an einer Profilaußenseite angeordneten Falz gerichtet, wobei das Kunststoff-Hohlkammerprofil auf seiner dem Falz gegenüberliegenden Profilaußenseite eine Nut zur Aufnahme eines Kopfes eines Befestigungsmittels aufweist, und wobei an der der Nut gegenüberliegenden Seite der Profilwand ein sich in Richtung des Falzes erstreckender Befestigungskanal angeordnet ist, der Kammer-Seitenwände und Kammer-Stirnwände umfasst, so dass mindestens eine Befestigungskanal-Hohlkammer gebildet ist, wobei dann, wenn der Kopf des Befestigungsmittels in der Nut aufgenommen ist, die Querschnittsfläche der Nut an den Stellen, an denen der Kopf des Befestigungsmittels in der Nut aufgenommen ist, zu mindestens 70 % von dem Kopf des Befestigungsmittels ausgefüllt ist, und die Tiefe der Nut etwa der Dicke der Profilwand des Kunststoff-Hohlkammerprofils an seiner dem Falz gegenüberliegenden Profilaußenseite entspricht, wobei die Nut sich zu ihrem Nutgrund hin verjüngend ausgebildet ist. Darüber hinaus liegt die vorliegende Erfindung in der Verwendung eines derartigen Kunststoff-Hohlkammerprofils zur Herstellung einer Verbindung zwischen dem Kunststoff-Hohlkammerprofil und einem Pfosten- und/oder Sprossenprofil unter Verwendung eines Verbinders, wobei der Verbinder durch ein Befestigungsmittel mit dem erfindungsgemäßen Kunststoff-Hohlkammerprofil verbunden ist, wobei der Kopf des Befestigungsmittels in die Nut aufgenommen ist.

Wie hierin verwendet bedeutet der Ausdruck "Nut zur Aufnahme eines Kopfes eines Befestigungsmittels", dass das Volumen der Nut dann, wenn der Kopf des Befestigungsmittels in der Nut aufgenommen ist, die Querschnittsfläche der Nut an den Stellen, an denen der Kopf des Befestigungsmittels in der Nut aufgenommen ist, zu mindestens 70 %, vorzugsweise zu mindestens 85 % von dem Kopf des Befestigungsmittels ausgefüllt ist.

Hinsichtlich des erfindungsgemäßen Kunststoff-Hohlkammerprofils kann es sich als günstig erweisen, wenn es sich bei dem Kunststoff-Hohlkammerprofil um ein Blendrahmenprofil oder ein Pfostenprofil handelt. Im Bereich des Fenster- und Türenbaus treten Verbindungen zwischen den Kunststoff-Hohlkammerprofilen und Verbindungsprofilen wie Blendrahmenverbreiterungen, Sohlbankprofilen und dergleichen vornehmlich bei Blendrahmen und Pfosten auf.

Erfindungsgemäß entspricht die Tiefe der Nut etwa der Dicke der Profilwand des Kunststoff-Hohlkammerprofils an seiner dem Falz gegenüberliegenden Profilaußenseite. Eine derartige Tiefe der Nut schwächt das erfindungsgemäße Kunststoff-Hohlkammerprofil mechanisch nicht in starkem Umfang und erweist sich als ausreichend, um den Kopf gängiger Befestigungsmittel vollständig aufzunehmen, so dass das erfindungsgemäße Kunststoff-Hohlkammerprofil für das Ausbilden entsprechender Verbindungen mit weiteren Profilen räumlich nicht eingeschränkt ist.

Erfindungsgemäß ist die Nut sich zu ihrem Nutgrund hin verjüngend ausgebildet. Eine derartige Ausbildung der erfindungsgemäß eingesetzten Nut hat sich bei der Verwendung von Befestigungsmitteln mit angeschrägten Kopf als besonders günstig erwiesen und verbessert die Statik einer Verbindung durch eine keilförmige Lastenabtragung.

Erfindungsgemäß ist an der der Nut gegenüberliegenden Seite der Profilwand ein sich in Richtung des Falzes erstreckender Befestigungskanal angeordnet, der Kammer-Seitenwände und Kammer-Stirnwände umfasst, so dass mindestens eine Befestigungs-Hohlkammer gebildet ist. Im Falle der Ausbildung einer Verbindung zwischen dem erfindungsgemäßen Kunststoff-Hohlkammerprofil und einem Pfostenprofil kann ein derartiger Befestigungskanal zu einer besonders beanspruchbaren Verbindung zwischen dem erfindungsgemäßen Kunststoff-Hohlkammerprofil und dem Pfostenprofil führen. Ein derartiger Befestigungskanal ist in der EP 2 079 895 A2 beschrieben. Hinsichtlich des Aufbaus und der Herstellung eines Kunststoff-Hohlkammerprofils mit einem derartigen Befestigungskanal wird explizit auf die EP 2 079 895 A2 Bezug genommen. Dabei ist es besonders bevorzugt, wenn zwischen den Kammer-Stirnwänden noch mindestens ein parallel zu den Stirnwänden verlaufender Zwischensteg angeordnet ist. Ein derartiger Zwischensteg sichert die Seitenwände vor einem Zurückweichen voneinander beim Einbringen des Befestigungsmittels auch dann, wenn die Stirnwände zueinander einen großen Abstand haben und/oder wenn die Seitenwände aufgrund ihrer Wandstärke oder ihres Materials keine ausreichende mechanische Stabilität besitzen. Unter Kostengesichtspunkten ist es in diesem Zusammenhang besonders bevorzugt, wenn der Befestigungskanal einstückig mit dem sonstigen erfindungsgemäßen Kunststoff-Hohlkammerprofil verbunden, insbesondere einstückig mit diesem extrudiert ist. Es ist jedoch auch denkbar, dass der Befestigungskanal nach der Extrusion des Kunststoff-Hohlkammerprofils in dieses eingebracht wird. Dadurch wird ein aus dem erfindungsgemäßen Kunststoff-Hohlkammerprofil hergestelltes Fenster oder eine entsprechende Tür mit einem derartigen Befestigungskanal nachrüstbar.

Ebenso kann es von Vorteil sein, wenn die Nut an ihrer offenen Oberseite Rastaufnahmen aufweist. Derartige Rastaufnahmen ermöglichen den Anschluss von Verbindungsprofilen direkt an die erfindungsgemäß eingesetzte Nut.

Darüber hinaus kann es hilfreich sein, wenn in mindestens eine Hohlkammer des erfindungsgemäßen Kunststoff-Hohlkammerprofils ein Armierungselement, insbesondere eine Stahlarmierung, aufgenommen ist, wobei das Armierungselement durch ein Befestigungsmittel mit dem erfindungsgemäßen Kunststoff-Hohlkammerprofil verbunden ist und der Kopf des Befestigungsmittels in die Nut aufgenommen ist. Die Aufnahme eines derartigen Armierungselements in eine Hohlkammer des erfindungsgemäßen Kunststoff-Hohlkammerprofils sorgt für eine hohe Stabilität des daraus hergestellten Fensters oder der daraus hergestellten Tür, wobei die Aufnahme des Kopfes des Befestigungsmittels räumliche Einschränkungen bei der Erzeugung einer Verbindung zwischen dem erfindungsgemäßen Kunststoff-Hohlkammerprofil und Verbindungsprofilen wie Blendrahmenverbreiterungen, Sohlbankprofilen und dergleichen reduziert.

Im Folgenden soll die Erfindung unter Bezugnahme auf die in den Figuren dargestellten Ausführungsformen im Detail erläutert werden. Dabei zeigen:
- Fig. 1: eine Querschnittsansicht eines Kunststoff-Hohlkammerprofils (nicht erfindungsgemäß);
- Fig. 2a: eine weitere Ausführungsform eines erfindungsgemäßen KunststoffHohlkammerprofils in einer Querschnittsdarstellung;
- Fig. 2b: eine Querschnittsansicht des in Fig. 2a gezeigten Kunststoff-Hohlkammerprofils mit Befestigungsmittel; und
- Fig. 3: eine Querschnittsdarstellung eines weiteren Kunststoff-Hohlkammerprofils (nicht erfindungsgemäß).

Fig. 1 zeigt eine Querschnittsdarstellung eines Kunststoff-Hohlkammerprofils 1 für den Fenster- und Türenbau. Es ist in dieser Ausführungsform als Fensterprofil ausgestaltet und aus einem thermoplastischen Polymermaterial, vorzugsweise Polyvinylchlorid (PVC) und besonders bevorzugt Hart-PVC (PVC-U), extrudiert. Das erfindungsgemäße Kunststoff-Hohlkammerprofil ist aus mehreren sich über die Länge des Profils 1 erstreckenden Hohlkammern 2 gebildet, die jeweils von Wandungen umgeben sind.

Das Kunststoff-Hohlkammerprofil 1 ist in dieser Ausführungsform als Pfostenprofil 1 ausgestaltet und weist einen Außenüberschlag 3 mit einer Anschlagdichtung 4 auf, an der im zusammengebauten Zustand des Fensters beim Schließen der Fensterflügel anschlägt, sowie einen Falz 5 mit darin angeordneter Mitteldichtung 6 auf. Im Wesentlichen unter dem Falz 5 befindet sich die Haupthohlkammer 7 des Kunststoff-Hohlkammerprofils 1. Zur Erhöhung der Stabilität eines aus dem Kunststoff-Hohlkammerprofil 1 gebildeten Blendrahmen kann in die Haupthohlkammer 7 ein in Fig. 1 nicht dargestelltes Armierungselement aufgenommen werden.

An der dem Falz 5 abgewandten Profilaußenseite 8 der Haupthohlkammer 7, d.h. an der dem Falz 5 gegenüberliegenden Profilaußenseite 8, weist das Kunststoff-Hohlkammerprofil 1 eine Nut 9 auf. Wird ein in die Haupthohlkammer 7 des Kunststoff-Hohlkammerprofils 1 ein Armierungselement eingesetzt, wird dieses zur Erhöhung der Stabilität des aus dem Kunststoff-Hohlkammerprofils 1 gebildeten Pfostens mit einem Befestigungsmittel, insbesondere einer Schraube oder einem Bolzen, mit dem Kunststoff-Hohlkammerprofil 1 verbunden. Dazu wird das Befestigungsmittel in die Profilaußenseite 8 des Kunststoff-Hohlkammerprofil 1 eingeführt und dringt durch die Kammerwand des Kunststoff-Hohlkammerprofil 1 in das Armierungselement ein, so dass dieses mit dem Kunststoff-Hohlkammerprofil verbunden ist. Dabei wird die Stelle, an der das Befestigungsmittel in die Profilaußenseite 8 eindringt, derart gewählt, dass der Kopf des Befestigungsmittels nach dem Eindringen in das Kunststoff-Hohlkammerprofil 1 und in das Armierungselement in der Nut 9 an der Profilaußenseite 8 des n Kunststoff-Hohlkammerprofils 1 aufgenommen ist.

Die Tiefe der Nut 9 entspricht dabei etwa der Wanddicke der Profilwand 10 des Kunststoff-Hohlkammerprofils 1 an der dem Falz 5 gegenüberliegenden Profilaußenseite 8. Ist nun der Kopf eines Befestigungselements in der Nut 9 aufgenommen, wird zusammen mit dem erhabenen Bereich der Profilaußenseite 8 eine im Wesentlichen ebene Oberfläche gebildet. Wird nun ein Verbindungsprofil, beispielsweise eine Blendrahmenverbreiterung, ein Sohlbankprofil oder dergleichen, mit dem Kunststoff-Hohlkammerprofil 1 verbunden, kann es bei der Verbindung nicht zu einer Kollision zwischen dem Kopf des Befestigungsmittels und dem Verbindungsprofil kommen, da dieser in der Nut 9 aufgenommen ist.

Eine Ausführungsform eines erfindungsgemäßen Kunststoff-Hohlkammerprofils 1 für den Fenster- und Türenbau ist in Fig. 2a in einer Querschnittsdarstellung gezeigt. Hierbei handelt es sich um ein Blendrahmenprofil 1, das aus Hart-PVC (PVC-U) extrudiert ist und aus einer Mehrzahl von sich über die Länge erfindungsgemäßen Kunststoff-Hohlkammerprofils 1 erstreckenden Hohlkammern 2 gebildet ist, die jeweils von Wandungen umgeben sind. Auch dieses Blendrahmenprofil 1 weist einen Außenüberschlag 3 mit einer Anschlagdichtung 4 zum Anschlag eines Fensterflügels beim Schließen des Fensters auf und einen Falz 5 auf. Am Grund des Falzes 5 befindet sich eine Nut, in der der Fuß der Mitteldichtung 6 aufgenommen ist.

Unter einem Teilbereich des Falzes 5 befindet sich die Haupthohlkammer 7 des erfindungsgemäßen Kunststoff-Hohlkammerprofils 1. Zur Erhöhung der Stabilität eines aus dem erfindungsgemäßen Kunststoff-Hohlkammerprofil 1 gebildeten Blendrahmen kann in die Haupthohlkammer 7 ein in Fig. 2a nicht dargestelltes Armierungselement aufgenommen werden. An der dem Falz 5 gegenüberliegenden Profilseite weist das erfindungsgemäße Kunststoff-Hohlkammerprofil 1 Rastelemente 11 zur Anknüpfung eines Verbindungsprofils, beispielsweise einer Blendrahmenverbreiterung, eines Sohlbankprofils oder dergleichen, auf. Weitere Rastelemente 12 befinden sich an der offenen Oberseite der Nut 9.

An der dem Falz 5 gegenüberliegenden Profilaußenseite 8 weist das erfindungsgemäße Kunststoff-Hohlkammerprofil 1 darüber hinaus wiederum eine Nut 9 auf. Die Nut 9 ist sich zu ihrem Grund hin verjüngend ausgebildet. Die Tiefe der Nut 9 entspricht dabei etwa der Wanddicke der Profilwand 10 des erfindungsgemäßen Kunststoff-Hohlkammerprofils 1 an der dem Falz 5 gegenüberliegenden Profilaußenseite 8.

An der der Nut 9 gegenüberliegenden Seite der Profilwand 10 befindet sich ein sich in Richtung des Falzes 5 erstreckender Befestigungskanal 13. In der in Fig. 2a gezeigten Ausführungsform der vorliegenden Erfindung ist der Befestigungskanal 13 durch zwei Kammer-Seitenwänden 14, 15 und durch zwei Kammer-Stirnwänden 16, 17 begrenzt. Parallel zu den Kammer-Stirnwänden 16, 17 sind im Befestigungskanal 13 drei Zwischenstege 18 angeordnet. Damit umfasst der Befestigungskanal 13 vier Befestigungskanal-Hohlkammern 19. Der Befestigungskanal 13 ist einstückig mit dem sonstigen erfindungsgemäßen Kunststoff-Hohlkammerprofil 1 ausgebildet. In anderen Ausführungsformen der vorliegenden Erfindung kann der Befestigungskanal 13 nach der Extrusion des erfindungsgemäßen Kunststoff-Hohlkammerprofils 1 in dieses eingebracht werden. Hinsichtlich des exakten Aufbaus und anderer Ausführungen des Befestigungskanals 13 sowie hinsichtlich der Herstellung eines Kunststoff-Hohlkammerprofils mit einem derartigen Befestigungskanals 13 wird explizit auf die EP 2 079 895 A2 Bezug genommen.

Fig. 2b zeigt eine Querschnittsansicht des in Fig. 2a gezeigten erfindungsgeäßen Kunststoff-Hohlkammerprofils 1, wobei in die V-förmig ausgebildete Nut 9 der Kopf 20 eines als Feingewindeschraube ausgebildeten Befestigungsmittel 21, das weiter in den Befestigungskanal 13 eingreift. Der Abstand der Kammer-Seitenwände 14, 15 zueinander ist dabei kleiner als der durch den Außendurchmesser des Gewindes definierte Außendurchmesser des Befestigungsmittels 21. Im Bereich der Kammer-Seitenwände 14, 15 hat sich das Gewinde des Befestigungsmittels 21 also zumindest teilweise in die Kammer-Seitenwände 14, 15 eingearbeitet.

Der Kopf 20 des Befestigungselements 21 steht nicht an der Profilaußenseite 8 auf, sondern ist in die Nut 9 aufgenommen. Dadurch ist die Querschnittsfläche der Nut 9 an dieser Stelle annähernd vollständig ausgefüllt. Damit ist der Raum unterhalb der Profilaußenseite 8 zur Anbindung eines Verbindungsprofils, beispielsweise einer Blendrahmenverbreiterung, eines Sohlbankprofils oder dergleichen, an das erfindungsgemäße Kunststoff-Hohlkammerprofil 1 frei.

Ein weiteres Kunststoff-Hohlkammerprofil 1 für den Fenster- und Türenbau ist in Fig. 3 in einer Querschnittsdarstellung gezeigt. Auch in dieser Ausführungsform handelt es bei dem Kunststoff-Hohlkammerprofil 1 um ein aus Hart-PVC (PVC-U) extrudiertes Blendrahmenprofil 1, das aus einer Mehrzahl von sich über die Länge des Kunststoff-Hohlkammerprofils 1 erstreckenden Hohlkammern 2 gebildet ist, die jeweils von Wandungen umgeben sind. Dieses Blendrahmenprofil 1 umfasst einen Außenüberschlag 3 mit einer Anschlagdichtung 4 zum Anschlag eines Fensterflügels beim Schließen des Fensters sowie einen Falz 5, an dessen Grund eine Erhebung 22 mit einer Öffnung anextrudiert ist, in die der Fuß der Mitteldichtung 6 aufgenommen ist.

Unterhalb des Falzes 5 ist die Haupthohlkammer 7 des Kunststoff-Hohlkammerprofils 1 angeordnet, in die zur Erhöhung der Stabilität ein als Stahlarmierung ausgebildetes Armierungselement aufgenommen ist. In der Haupthohlkammer 7 ist das Armierungselement durch Haltenasen gestützt. An der dem Falz 5 gegenüberliegenden Profilseite umfasst das Kunststoff-Hohlkammerprofil 1 wiederum Rastelemente 11 zur Anknüpfung eines Verbindungsprofils, beispielsweise einer Blendrahmenverbreiterung, eines Sohlbankprofils oder dergleichen.

Wiederum befindet sich an der dem Falz 5 gegenüberliegenden Profilaußenseite 8 des Kunststoff-Hohlkammerprofils 1 eine Nut 9 auf, deren Tiefe näherungsweise der Wanddicke der Profilwand 10 des erfindungsgemäßen Kunststoff-Hohlkammerprofils 1 an der dem Falz 5 gegenüberliegenden Profilaußenseite 8 entspricht.

Des Weiteren umfasst das Kunststoff-Hohlkammerprofil 1 an seiner der Nut 9 gegenüberliegenden Seite der Profilwand 10 wiederum einen sich in Richtung des Falzes 5 erstreckenden und einstückig mit dem Kunststoff-Hohlkammerprofil 1 ausgebildeten Befestigungskanal 13, der durch zwei Kammer-Seitenwände und zwei Kammer-Stirnwände gebildet wird, sodass der Befestigungskanal 13 eine Befestigungskanal-Hohlkammer aufweist. In Bezug auf den des exakten Aufbau und andere Ausführungsformen des Befestigungskanals 13 sowie in Bezug auf die Herstellung eines Kunststoff-Hohlkammerprofils mit einem derartigen Befestigungskanals 13 wird wiederum explizit auf die EP 2 079 895 A2 verwiesen.

Durch den Grund der Nut 9, den Befestigungskanal 13 und die Profilwand des Falzes 5 ist ein als Linsenkopfschraube ausgebildetes Befestigungsmittel 21 geführt, deren Kopf 20 in der Nut 9 aufgenommen ist. Dadurch steht der Kopf 20 des Befestigungselements 21 steht nicht an der Profilaußenseite 8 auf und beeinträchtigt die Anbindung eines Verbindungsprofils, beispielsweise einer Blendrahmenverbreiterung, eines Sohlbankprofils oder dergleichen, an das Kunststoff-Hohlkammerprofil 1 nicht störend. Der Abstand der Kammer-Seitenwände des Befestigungskanals 13 zueinander ist in der in Fig. 3 gezeigten Ausführungsform des Kunststoff-Hohlkammerprofils 1 größer als der durch den Außendurchmesser des Gewindes definierte Außendurchmesser des Befestigungsmittels 21, sodass eine Verbindung zwischen dem erfindungsgemäßen Kunststoff-Hohlkammerprofil 1 und dem Befestigungsmittel 21 lediglich durch den Grund der Nut 9 und die Profilwand des Falzes 5 erfolgt.

Das Befestigungsmittel 21 kann dazu herangezogen werden, einen Verbindung zwischen dem Kunststoff-Hohlkammerprofil 1 und einem Pfosten- und/oder Sprossenprofil (nicht gezeigt) zu erzeugen. Dazu wird ein Verbinder über das Befestigungsmittel 21 mit dem Kunststoff-Hohlkammerprofil 1 verbunden. Der Verbinder wird in eine Hohlkammer des Pfosten- oder Sprossenprofils eingesetzt und mittels weiterer Befestigungsmittel, die durch die Wandungen des Pfosten- oder Sprossenprofils geführt werden, mit dem Pfosten- oder Sprossenprofil verbunden.

Voranstehend wurde die vorliegende Erfindung unter Bezugnahme auf die in den Figuren dargestellten Beispiele beschrieben. Für den Fachmann ist es jedoch ersichtlich, dass die Erfindung nicht auf diese Beispiele eingeschränkt ist, sondern sich der Umfang der vorliegenden Erfindung aus den beiliegenden Ansprüchen ergibt.

## Patentansprüche

1. Kunststoff-Hohlkammerprofil (1) für den Fenster- und Türenbau mit einem an einer Profilaußenseite angeordneten Falz (5), wobei das Kunststoff-Hohlkammerprofil (1) auf seiner dem Falz (5) gegenüberliegenden Profilaußenseite (8) eine Nut (9) zur Aufnahme eines Kopfes (20) eines Befestigungsmittels (21) aufweist, und wobei an der der Nut (9) gegenüberliegenden Seite der Profilwand (10) ein sich in Richtung des Falzes (5) erstreckender Befestigungskanal (13) angeordnet ist, der Kammer-Seitenwände (14, 15) und Kammer-Stirnwände (16, 17) umfasst, so dass mindestens eine Befestigungskanal-Hohlkammer (19) gebildet ist,
**dadurch gekennzeichnet, dass** das Volumen der Nut dann, wenn der Kopf des Befestigungsmittels in der Nut aufgenommen ist, die Querschnittsfläche der Nut an den Stellen, an denen der Kopf des Befestigungsmittels in der Nut aufgenommen ist, zu mindestens 70 % von dem Kopf des Befestigungsmittels ausgefüllt ist, und
die Tiefe der Nut (9) etwa der Dicke der Profilwand (10) des Kunststoff-Hohlkammerprofils (1) an seiner dem Falz (5) gegenüberliegenden Profilaußenseite (8) entspricht, wobei die Nut (9) sich zu ihrem Nutgrund hin verjüngend ausgebildet ist.

2. Kunststoff-Hohlkammerprofil (1) nach Anspruch 1, **dadurch gekennzeichnet, dass** es sich bei dem Kunststoff-Hohlkammerprofil (1) um ein Blendrahmenprofil (1) oder ein Pfostenprofil (1) handelt.

3. Kunststoff-Hohlkammerprofil (1) nach Anspruch 1, **dadurch gekennzeichnet, dass** zwischen den Kammer-Stirnwänden (16, 17) noch mindestens ein parallel zu den Stirnwänden (16, 17) verlaufender Zwischensteg (18) angeordnet ist.

4. Kunststoff-Hohlkammerprofil (1) nach Anspruch 1 oder Anspruch 3, **dadurch gekennzeichnet, dass** der Befestigungskanal (13) einstückig mit dem sonstigen Kunststoff-Hohlkammerprofil (1) verbunden ist.

5. Kunststoff-Hohlkammerprofil (1) nach einem der voranstehenden Ansprüche, **dadurch gekennzeichnet, dass** die Nut (9) an ihrer offenen Oberseite Rastaufnahmen (12) aufweist.

6. Kunststoff-Hohlkammerprofil (1) nach einem der voranstehenden Ansprüche, **dadurch gekennzeichnet, dass** in mindestens eine Hohlkammer (7) des Kunststoff-Hohlkammerprofils (1) ein Armierungselement aufgenommen ist, das durch ein Befestigungsmittel (21) mit dem Kunststoff-Hohlkammerprofil (1) verbunden ist, wobei der Kopf (20) des Befestigungsmittels (21) in die Nut (9) aufgenommen ist.

7. Verwendung eines Kunststoff-Hohlkammerprofils (1) nach einem der voranstehenden Ansprüche zur Herstellung einer Verbindung zwischen dem Kunststoff-Hohlkammerprofil (1) und einem Pfosten- und/oder Sprossenprofil unter Verwendung eines Verbinders, wobei der Verbinder durch ein Befestigungsmittel (21) mit dem Kunststoff-Hohlkammerprofil (1) verbunden ist, wobei der Kopf (20) des Befestigungsmittels (21) in die Nut (9) aufgenommen ist.

## Claims

1. Plastics hollow-chamber profile (1) for window and door construction, having a rebate (5) arranged on a profile outer side, wherein the plastics hollow-chamber profile (1) has on its profile outer side (8) opposite the rebate (5) a groove (9) for receiving a head (20) of a fixing means (21), and wherein on the side of the profile wall (10) opposite the groove (9) there is arranged a fixing channel (13) which extends in the direction of the rebate (5) and comprises chamber side walls (14, 15) and chamber end walls (16, 17), so that at least one fixing channel hollow chamber (19) is formed,
**characterised in that**
the volume of the groove, when the head of the fixing means is received in the groove, the cross-sectional area of the groove at the points at which the head of the fixing means is received in the groove is filled to at least 70% by the head of the fixing means, and
the depth of the groove (9) corresponds approximately to the thickness of the profile wall (10) of the plastics hollow-chamber profile (1) at its profile outer side (8) opposite the rebate (5), wherein the groove (9) is formed to taper towards its groove base.

2. Plastics hollow-chamber profile (1) according to claim 1, **characterised in that** the plastics hollow-chamber profile (1) is a frame profile (1) or a jamb profile (1).

3. Plastics hollow-chamber profile (1) according to claim 1, **characterised in that** there is arranged between the chamber end walls (16, 17) at least one intermediate web (18) extending parallel to the end walls (16, 17).

4. Plastics hollow-chamber profile (1) according to claim 1 or claim 3, **characterised in that** the fixing channel (13) is connected in one piece to the remainder of the plastics hollow-chamber profile (1).

5. Plastics hollow-chamber profile (1) according to any one of the preceding claims, **characterised in that** the groove (9) has snap-in receivers (12) on its open upper side.

6. Plastics hollow-chamber profile (1) according to any one of the preceding claims, **characterised in that** there is received in at least one hollow chamber (7) of the plastics hollow-chamber profile (1) a reinforcing element which is connected by a fixing means (21) to the plastics hollow-chamber profile (1), wherein the head (20) of the fixing means (21) is received in the groove (9).

7. Use of a plastics hollow-chamber profile (1) according to any one of the preceding claims for producing a connection between the plastics hollow-chamber profile (1) and a jamb profile and/or glazing bar profile using a connector, wherein the connector is connected by a fixing means (21) to the plastics hollow-chamber profile (1), wherein the head (20) of the fixing means (21) is received in the groove (9).

## Revendications

1. Profilé creux (1) en matière plastique pour la fabrication de fenêtres et de portes, comprenant une feuillure (5) disposée sur un côté extérieur du profilé, le profilé creux (1) en matière plastique comportant, sur son côté extérieur de profilé (8) opposé à la feuillure (5), une rainure (9) destinée à recevoir une tête (20) d'un moyen de fixation (21), et dans lequel
sur le côté de la paroi de profilé (10) opposé à la rainure (9) se trouve un canal de fixation (13) s'étendant dans la direction de la feuillure (5), qui comprend des parois latérales de cavité (14, 15) et des parois frontales de cavité (16, 17), de telle sorte qu'au moins une cavité de canal de fixation (19) est formée,
**caractérisé en ce que**
le volume de la rainure, lorsque la tête du moyen de fixation est reçue dans la rainure, la surface de section transversale de la rainure aux endroits où la tête du moyen de fixation est reçue dans la rainure, est remplie à au moins 70 % par la tête du moyen de fixation, et
la profondeur de la rainure (9) correspond approximativement à l'épaisseur de la paroi de profilé (10) du profilé creux (1) en matière plastique sur son côté extérieur de profilé (8) opposé à la feuillure (5), la rainure (9) étant réalisée s'amincissant en direction de son fond de rainure.

2. Profilé creux (1) en matière plastique selon la revendication 1, **caractérisé en ce que** le profilé creux (1) en matière plastique est un profilé de dormant (1) ou un profilé de montant (1).

3. Profilé creux (1) en matière plastique selon la revendication 1, **caractérisé en ce qu'**encore au moins un élément de liaison intermédiaire (18) s'étendant parallèlement aux parois latérales (16, 17) est disposé entre les parois latérales (16, 17) de cavité.

4. Profilé creux (1) en matière plastique selon la revendication 1 ou la revendication 3, **caractérisé en ce que** le canal de fixation (13) est relié d'un seul tenant au reste du profilé creux (1) en matière plastique.

5. Profilé creux (1) en matière plastique selon l'une des revendications précédentes, **caractérisé en ce que** la rainure (9) comporte des logements de verrouillage (12) sur son côté supérieur ouvert.

6. Profilé creux (1) en matière plastique selon l'une des revendications précédentes, **caractérisé en ce qu'**un élément de renforcement est reçu dans au moins une cavité (7) du profilé creux (1) en matière plastique, lequel est relié par un moyen de fixation (21) au profilé creux (1) en matière plastique, la tête (20) du moyen de fixation (21) étant reçue dans la rainure (9).

7. Utilisation d'un profilé creux (1) en matière plastique selon l'une des revendications précédentes pour la fabrication d'une liaison entre le profilé creux (1) en matière plastique et un profilé de montant et/ou de croisillon au moyen d'un organe de liaison, l'organe de liaison étant relié au profilé creux (1) en matière plastique par un moyen de fixation (21), la tête (20) du moyen de fixation (21) étant reçue dans la rainure (9).
